# EUROPÄISCHE PATENTSCHRIFT

(11) **EP 1 278 432 B1**
(45) Veröffentlichungstag und Bekanntmachung des Hinweises auf die Patenterteilung: **22.09.2004**
(21) Anmeldenummer: 01933699.9
(22) Anmeldetag: 15.03.2001
(51) Int. Cl.: A41D 19/015, A41D 19/02, A62D 5/00

(54) **HANDSCHUH FÜR PILOTEN**
PILOT'S GLOVE
GANT POUR PILOTE

(30) Priorität: 04.05.2000 DE 20008047 U; 31.07.2000 US 629593
(43) Veröffentlichungstag der Anmeldung: 29.01.2003
(73) Patentinhaber: Blücher GmbH, 40699 Erkrath (DE)
(72) Erfinder: HOFMANN, Marianne, 40239 Düsseldorf (DE)
(74) Vertreter: Gesthuysen, von Rohr & Eggert
(86) Internationale Anmeldenummer: PCT/EP2001/002883
(87) Internationale Veröffentlichungsnummer: WO 2001/082728

(56) Entgegenhaltungen:
- EP-A- 0 465 817
- DE-A- 19 829 975
- DE-U- 29 904 120
- FR-A- 2 752 994
- JP-A- 9 279 408
- US-A- 3 366 973
- US-A- 5 614 301
- US-A- 5 659 899

## Beschreibung

Die vorliegende Erfindung betrifft einen Handschuh mit erhöhter Taktilität. Insbesondere betrifft die vorliegende Erfindung einen Handschuh, der im Bereich der Fingerspitze keine Nähte aufweist und vorzugsweise aus einem Material gefertigt ist, das eine ausgezeichnete Taktilität ermöglicht.

Die Wichtigkeit eines Schutzes gegen chemische Kampfstoffe für Militärpiloten ist nicht zu unterschätzen. Es ist nicht schwierig, einen ganzen Flugplatz zu kontaminieren. Wenn auch das Innere eines Flugzeuges relativ "sauber" gehalten werden kann, so kann der Pilot auf dem Weg zu seinem Sitz mit chemischen Kampfstoffen in Berührung kommen. Besonders unangenehm sind blasenziehende Hautgifte, wie beispielsweise Lost (Yperit, Gebkreuz). Wurden die Hände kontaminiert, kann der Pilot für Wochen kein Flugzeug steuern, weil ihm in den Händen jedes Feingefühl fehlt. Diese Gefahr ist nicht zu unterschätzen, so daß dem Schutz der Hände viel Sorgfalt gewidmet werden muß.

Handschuhe mit einer Naht, die entlang der Seite der Finger und über die Fingerspitzen verläuft, sind bekannt. Aufgrund ihres Schnitts behindern solche Handschuhe jedoch die Taktilität, insbesondere im Bereich der Fingerspitzen. Dies ist insbesondere im Fall der Verwendung durch Piloten unerwünscht, weil hier eine erhöhte Taktilität gefordert ist, um die Instrumente im Flugzeuginneren zu bedienen.

Die US-A-5 659 899, die als der nächst liegende Stand der Technik betrachtet wird, betrifft die Verwendung eines Handschuhs zur Bedienung von Spielautomaten, der aus einer Vorderseite für die Handinnenfläche und einer Rückseite für die Handaußenfläche besteht, wobei beide Seiten an ihren jeweiligen Rändern vernäht sind. Dabei erstreckt sich die Vorderseite des Handschuhs nur im Bereich der Fingerspitzen über den jeweiligen Finger hinweg, so daß genau zwischen den einzelnen Fingern des Handschuhs Nähte auftreten.

Handschuhe, die gegenüber bestimmte Chemikalien undurchlässig sind, sind ebenfalls bekannt, jedoch sind solche chemisch undurchlässigen Handschuhe so gearbeitet, daß sie auch gegenüber Wasserdampf undurchlässig sind, was zu einem verstärkten Schwitzen der Hand im Handschuhinneren und somit zu einer Beeinträchtigung der Taktilität führt. Außerdem sind die aus dem Stand der Technik bekannten, chemisch undurchlässigen Handschuhe meist zu dick, um eine ausreichende Taktilität zu gewährleisten.

Daher bedarf es eines Handschuhs, der einen gewissen Schutz gegenüber gefährlichen chemischen Reagenzien, insbesondere Kampfstoffen, bei gleichzeitiger Beibehaltung eines hohen Maßes an Taktilität gewährleistet.

Das der vorliegenden Erfindung zugrunde liegende Problem besteht in der Bereitstellung eines Handschuhs mit erhöhter Taktilität, insbesondere zur Verwendung für Piloten und Militärpiloten.

Es ist insbesondere Aufgabe der vorliegenden Erfindung, einen Handschuh, insbesondere für Piloten wie Militärpiloten, zu entwickeln, der die Fähigkeit, die verschiedensten Instrumente und Knöpfe zu bedienen, in keiner Weise beeinträchtigt. Darüber hinaus sollte ein solcher Handschuh auch wasserdampfdurchlässig sein. Insbesondere sollte ein solcher Handschuh auch gegen chemische Kampfstoffe schützen.

Das der vorliegenden Erfindung zugrunde liegende Problem wird dadurch gelöst, daß im Bereich der Fingerspitzen keine Nähte vorhanden sind.

Gegenstand der vorliegenden Erfindung ist somit ein Handschuh nach Anspruch 1 sowie dessen Verwendung nach Anspruch 11. Die Unteransprüche 2 bis 10 beschreiben weitere Ausgestaltungen des erfindungsgemäßen Handschuhs.

Das erfindungsgemäße Ziel wird also einerseits insbesondere durch die Auswahl besonders weicher Materialien und andererseits durch einen besonderen Schnitt erreicht. Letzterer ist so entwickelt worden, daß keine Nähte das "Fingerspitzengefühl" stören. Dies wird erreicht, indem das Material der Unterseite über die Fingerspitze hinweg nach oben gezogen ist, wo Nähte nicht mehr stören.

Ein weicher Handschuh, der so gestaltet ist, daß er die Betätigung von kleinen Schaltern, Knöpfen, Instrumenten usw., die "Fingerspitzengefühl" erfordern, ermöglicht, ist allerdings auch für eine ganze Reihe von zivilen Anwendungen bestens geeignet.

Damit der Handschuh gegen Kampfstoffe, insbesondere Hautgifte, schützt, muß - wie bei C-Schutzanzügen - eine Adsorptionsschicht vorhanden sein.

Zur Vermeidung von durch flüssigen Kampfstoff hervorgerufenen lokalen Durchbrüchen, empfiehlt sich auch eine gute Hydro- und Oleophobierung.

Andererseits muß der Pilot ungehindert seine Instrumente bedienen können, was bedeutet, daß eine hohe Taktilität erhalten bleiben muß. Dies wird - wie zuvor beschrieben - dadurch erreicht, daß im Bereich der Fingerspitzen keine Nähte vorhanden sind.

Mit anderen Worten betrifft die vorliegende Erfindung einen Handschuh mit erhöhter Taktilität, welcher ein erstes Materialstück zur Bedeckung einer Handvorderseite (Innenseite) und ein zweites Materialstück zur Bedeckung einer Handrückseite (Handrücken) umfaßt. Das erste Materialstück weist insbesondere die Form einer Hand mit Fingern auf, erstreckt sich jeweils über mehr als die Hälfte um den Umfang eines jeden Fingers und ist zu den Fingerspitzen hin verjüngt, wobei sich das verjüngte Ende jeweils über die Fingerspitze eines jeden Fingers hinaus erstreckt. Mit anderen Worten erstreckt sich jedes freie Ende eines fingerbildenden Abschnitts des ersten Materialstücks bis auf die Rückseite um eine zugeordnete Fingerspitze und ist zum freien Ende hin verjüngt. Das zweite Materialstück weist ebenfalls insbesondere die Form einer Hand mit Fingern auf und erstreckt sich weniger als die Hälfte um den Umfang eines jeden Fingers und unterhalb der Fingerspitze eines jeden Fingers. Dabei sind das erste und das zweite Materialstück randseitig miteinander verbunden bzw. vernäht, so daß alle Nähte beim Tragen des Handschuhs auf der Handrückseite liegen, d. h. im Bereich der Fingerspitzen also keine Nähte vorhanden sind.

Die Abb. 1 und 2 zeigen deutlich diese besondere und neue Art der Fertigung der Fingerspitzen des Handschuhs. Die Abb. 1 zeigt die Innenseite (A) und Rückseite (B) des fertigen Handschuhs, während die Abb. 2 verdeutlicht, wie durch den besonderen Schnitt Nähte unter den Fingerkuppen vermieden werden.

Das gegebenenfalls vorhandene Adsorptionsmaterial ist insbesondere nach einem Verfahren, welches sich weltweit für C-Schutzanzüge bewährt hat, hergestellt. Auf einem Trägermaterial wird dabei eine kugelförmige, sehr abriebfeste Aktivkohle, insbesondere mit mittlerem Durchmesser um etwa 0,5 mm, beispielsweise mit Hilfe eines punktförmig aufgedruckten Klebers zum Haften gebracht und gegebenenfalls mit einer leichten Abdeckung versehen. Das Trägermaterial selbst ist eine längselastische Kettstuhlware aus hautfreundlichen Fasern (z. B. Baumwolle) mit einem Gewicht von meist (100 ± 30) g/m², während die Abdeckung beispielsweise ein leichtes Gewirk sein kann. Das Augenmaterial kann sehr weiches Leder oder ein ausreichend dehnbares textiles Material sein, dessen Stärke, Struktur und Fasermaterial in weiten Grenzen variieren kann, so daß dem Fachmann viele Möglichkeiten zur Verfügung stehen.

Die Griffigkeit des erfindungsgemäßen Handschuhs kann durch an der Innenseite des Handschuhs, d. h. durch an der dem Handrücken gegenüberliegenden Seite, aufgedruckte Punkte oder Noppen eines mäßig weichen Kunststoffs erhöht werden. Als Beispiel sei Impranil HS 62 genannt, welches mit Impranil HSC vernetzt und mit einer 14 mesh-Schablone gedruckt wurde (Auflage 50 bis 100 g/m²).

In einer bevorzugten Ausführung wird für die Innenseite, d. h. für die dem Handrücken gegenüberliegende Seite, weiches Ziegenleder verwendet. Durch eine gute Hydro- und Oleophobierung wird bereits ohne Adsorptionsschicht ein guter Schutz erreicht. Für die den Handrücken bedeckende Seite kann ein luftdurchlässiges textiles Material verwendet werden, welches durch die bereits beschriebene Adsorptionsschicht unterlegt sein kann.

In einer anderen Ausführung kann auch das Leder mit einer Adsorptionsschicht unterlegt sein.

Wieder in einer anderen Ausführung kann anstelle des Leders ein strapazierfähiges, längselastisches Material eingesetzt werden, welches hydro- und oleophobiert sein kann.

Schließlich kann in einer Ausführung für zivile Anwendungen überhaupt keine Adsorptionsschicht vorhanden sein.

Allen Ausführungen ist jedoch gemeinsam, daß die Fingerspitzen frei von störenden Nähten sind.

## Patentansprüche

1. Handschuh mit erhöhter Taktilität und Schutzfunktion gegenüber chemischen Kampfstoffen, der ein erstes Materialstück zur Bedeckung einer Handvorderseite und ein zweites Materialstück zur Bedeckung einer Handrückseite umfaßt, wobei
- das erste Materialstück die Form einer Hand mit Fingern aufweist, sich jeweils über mehr als die Hälfte um den Umfang eines jeden Fingers erstreckt und zu den Fingerspitzen hin verjüngt ist, wobei sich das verjüngte Ende jeweils über die Fingerspitze eines jeden Fingers hinaus erstreckt, und
- das zweite Materialstück die Form einer Hand mit Fingern aufweist und sich weniger als die Hälfte um den Umfang eines jeden Fingers und nur bis unterhalb der Fingerspitze eines jeden Fingers erstreckt,
wobei das erste und das zweite Materialstück jeweils an ihren Rändern miteinander verbunden sind, um eine Naht zu bilden, die beim Tragen des Handschuhs auf der Handrückseite liegt, so daß die Fingerspitzen frei von Nähten sind, und der Handschuh außerdem eine Adsorptionsschicht zur Adsorption chemischer Kampfstoffe aufweist.

2. Handschuh nach Anspruch 1, **dadurch gekennzeichnet, daß** die Adsorptionsschicht umfaßt:
- ein Trägermaterial, insbesondere eine luftdurchlässige längselastische Kettstuhlware aus hautfreundlichen Fasern, vorzugsweise mit einem Gewicht von (100 ± 30) g/m²,
- körnige, insbesondere kugelförmige Adsorbensteilchen, insbesondere kugelförmige, sehr abriebfeste Aktivkohle, vorzugsweise mit mittlerem Durchmesser der Teilchen um 0,5 mm, insbesondere in einer Menge von 100 bis 200 g/m², wobei die Adsorbensteilchen durch einen auf das Trägermaterial aufgedruckten, vorzugsweise punktförmig aufgedruckten Kleber zum Haften gebracht sind, und
- gegebenenfalls eine leichte Abdeckung, insbesondere ein leichtes Gewirk, welches auf den Adsorbensteilchen aufgebracht ist.

3. Handschuh nach einem oder mehreren der vorhergehenden Ansprüche, **dadurch gekennzeichnet, daß** die Innenseite des Handschuhs aus weichem (Handschuh-)-Leder gefertigt ist, welches bevorzugterweise hydro- und oleophobiert ist.

4. Handschuh nach einem oder mehreren der vorhergehenden Ansprüche, **dadurch gekennzeichnet, daß** die Außenseite (Handrücken) des Handschuhs aus einem luftdurchlässigen, längselastischen und hautfreundlichen Material gefertigt ist, welches hydro- und oleophobiert sein kann.

5. Handschuh nach einem oder mehreren der Ansprüche 1 bis 4, **dadurch gekennzeichnet, daß** beide Seiten des Handschuhs aus Leder gefertigt sind, welches bevorzugterweise hydro- und oleophobiert ist.

6. Handschuh nach einem oder mehreren der Ansprüche 1 bis 4, **dadurch gekennzeichnet, daß** beide Seiten des Handschuhs aus einem längselastischen, luftdurchlässigen und hautfreundlichen Material, welches hydro- und oleophobiert sein kann, gefertigt sind.

7. Handschuh nach einem der Ansprüche 4 bis 6, **dadurch gekennzeichnet, daß** zumindest das luftdurchlässige, längselastische und hautfreundliche Material durch eine Adsorptionsschicht unterlegt ist.

8. Handschuh nach einem der Ansprüche 3 bis 7, **dadurch gekennzeichnet, daß** auch das Leder durch eine Adsorptionsschicht unterlegt ist.

9. Handschuh nach einem oder mehreren der vorhergehenden Ansprüche, **dadurch gekennzeichnet, daß** die Adsorptionsschicht aus einem hautfreundlichen, luftdurchlässigen, längselastischen textilen Material besteht, auf welchem mittels einer aufgedruckten Haftmasse körnige, vorzugsweise kugelförmige Adsorbentien in einer Menge von 100 bis 200 g/m² fixiert sind, die ihrerseits durch eine leichte, elastische Ware abgedeckt sind.

10. Handschuh nach einem oder mehreren der vorhergehenden Ansprüche, **dadurch gekennzeichnet, daß** die Griffigkeit des Handschuhs durch auf der Innenseite aufgedruckte Noppen eines mittelweichen Kunststoffs erhöht ist.

11. Verwendung eines Handschuhs nach einem oder mehreren der vorhergehenden Ansprüche für Personen, deren Arbeit eine hohe Taktilität erfordert, insbesondere Piloten und Militärpiloten.

## Claims

1. A glove with increased tactility and added protection against chemical weapons, said glove including a first piece of material for covering a front side of the hand and a second piece of material for covering a back side of the hand,
- the first piece of material having the shape of a hand with fingers, extending over more than half the circumference of a respective one of the fingers and tapering toward the finger tips, with the tapered end extending beyond the respective one of the finger tips, and
- the second piece of material having the shape of a hand with fingers and extending over less than half the circumference of a respective one of the fingers and short of the respective one of the finger tips,
said first and said second piece of material being joined together at their borders to form a seam which comes to lie on the back side of the hand when the glove is worn so that there is no seam in the region of the finger tips, the glove further comprising an adsorption layer for adsorbing chemical weapons.

2. The glove in accordance with claim 1, **characterized in that** the adsorption layer includes:
- a carrier material, more specifically an air-permeable, longitudinally elastic warp knit fabric made of skin-friendly fibers, having a weight of preferably (100 ± 30) g/m²,
- granular, more specifically spherical, adsorbent particles, more specifically spherical, highly abrasion resistant activated carbon, with the particles preferably having a mean diameter of about 0.5 mm, and being more specifically present in an amount of from 100 to 200 g/m², with the adsorbent particles being brought to adhere by applying, preferably by topically applying, an adhesive onto the carrier material, and
- optionally a light cover, more specifically a light knit fabric, that is applied onto the adsorbent particles.

3. The glove in accordance with one or several of the afore mentioned claims, **characterized in that** the inner side of the glove is made from a soft (glove) leather which preferably exhibits hydrophobic and oleophobic properties.

4. The glove in accordance with one or several of the afore mentioned claims, **characterized in that** the outer side (back side of the hand) of the glove is made from an air-permeable, longitudinally elastic and skin-friendly material that may possess hydrophobic and oleophobic properties.

5. The glove in accordance with one or several of the claims 1 through 4, **characterized in that** the two sides of the glove are made of a leather which preferably exhibits hydrophobic and oleophobic properties.

6. The glove in accordance with one or several of the claims 1 through 4, **characterized in that** the two sides of the glove are made from a longitudinally elastic, air-permeable and skin-friendly material that may possess hydrophobic and oleophobic properties.

7. The glove in accordance with any of the claims 4 through 6, **characterized in that** at least the air-permeable, longitudinally elastic and skin-friendly material is underlaid with an adsorption layer.

8. The glove in accordance with any of the claims 3 through 7, **characterized in that** the leather is underlaid with an adsorption layer as well.

9. The glove in accordance with one or several of the afore mentioned claims, **characterized in that** the adsorption layer is made of a skin-friendly, air-permeable, longitudinally elastic textile material onto which granular, preferably spherical, adsorbents are affixed in an amount of from 100 to 200 g/m² by means of an adhesive mass being applied thereon, said adsorbents being in turn covered by a light elastic fabric.

10. The glove in accordance with one or several of the afore mentioned claims, **characterized in that** the gripping power of the glove is enhanced by providing its internal side with textured nubs made from a medium soft plastic material.

11. Use of a glove in accordance with one or several of the afore mentioned claims for persons whose performance requires increased tactility, more specifically for pilots and army pilots.

## Revendications

1. Gant procurant une sensibilité tactile accrue et offrant une protection améliorée envers les armes chimiques du type comprenant une première pièce de matériau destinée à recouvrir la face palmaire de la main et une deuxième pièce de matériau destinée à recouvrir la face dorsale de la main,
- la première pièce de matériau ayant la forme d'une main avec ses doigts, s'étendant sur plus de la moitié de la circonférence de chacun des doigts et allant s'amincissant vers le bout des doits, l'extrémité amincie débordant le bout de chaque doigt, et
- la deuxième pièce de matériau ayant la forme d'une main avec ses doigts et s'étendant sur moins de la moitié de la circonférence de chacun des doigts et s'arrêtant en-deçà du bout de chacun des doigts,
la première et la deuxième pièce de matériau étant reliées suivant leurs bords pour former une couture qui, quand le gant est porté, se trouve sur la face dorsale de la main de manière à ne pas gêner le bout des doigts, le gant comportant en outre une couche d'adsorption destinée à adsorber les substances chimiques.

2. Gant selon la revendication 1, **caractérisé en ce que** la couche d'adsorption comprend :
- un matériau support, notamment un tricot chaîne perméable à l'air, élastifié dans le sens de la longueur et produit à partir de fibres non-irritantes pour la peau, de préférence d'un poids de (100 ± 30) g/m²,
- des particules d'adsorbant granuleuses, notamment sphériques, plus particulièrement du charbon actif de forme sphérique très résistant à l'abrasion, dont les particules ont de préférence un diamètre moyen d'environ 0,5 mm et dont la surface spécifique est notamment comprise entre 100 et 200 g/m², les particules d'adsorbant étant amenées à adhérer en appliquant par pression, de préférence ponctuellement, une colle sur le matériau support, et
- le cas échéant, une couche de recouvrement, notamment en tricot léger, placée sur les particules d'adsorbant.

3. Gant selon une ou plusieurs des revendications précédentes, **caractérisé en ce que** la face intérieure du gant est réalisée en un cuir (pour gant) souple et de préférence hydrofuge et oléofuge.

4. Gant selon une ou plusieurs des revendications précédentes, **caractérisé en ce que** la face extérieure (face dorsale de la main) du gant est réalisée en un matériau perméable à l'air, élastifié dans le sens de la longueur et non irritant pour la peau qui peut être hydrofuge et oléofuge.

5. Gant selon une ou plusieurs de revendications 1 à 4, **caractérisé en ce que** les deux faces du gant sont réalisées en un cuir de préférence hydrofuge et oléofuge.

6. Gant selon une ou plusieurs de revendications 1 à 4, **caractérisé en ce que** les deux faces du gant sont réalisées en un matériau élastifié dans le sens de la longueur, perméable à l'air et non irritant pour la peau qui peut être hydrofuge et oléofuge.

7. Gant selon une ou plusieurs de revendications 4 à 6, **caractérisé en ce que** le matériau perméable à l'air, élastifié dans le sens de la longueur et non irritant pour la peau est garni d'une couche adsorbante.

8. Gant selon une ou plusieurs de revendications 3 à 7, **caractérisé en ce que** le cuir est lui aussi garni d'une couche adsorbante.

9. Gant selon une ou plusieurs des revendications précédentes, **caractérisé en ce que** la couche adsorbante est constituée d'un matériau textile non irritant pour la peau, perméable à l'air et élastifié dans le sens de la longueur sur lequel on a fixé, au moyen d'une masse adhésive appliquée par pression, des adsorbants de préférence sphériques dont la surface spécifique est comprise entre 100 et 200 g/m², lesdits adsorbants étant à leur tour recouverts d'un tricot élastique léger.

10. Gant selon une ou plusieurs des revendications précédentes, **caractérisé en ce que** la préhension du gant est améliorée par des bossages en matière plastique semi-rigide appliqués par pression sur sa face intérieure.

11. Utilisation d'un gant selon une ou plusieurs des revendications précédentes par des personnes travaillant dans un domaine exigeant une grande sensibilité tactile, notamment par des pilotes et des pilotes militaires.
